# FASCICULE DE BREVET EUROPEEN

(11) **EP 1 064 422 B1**
(45) Date de publication et mention de la délivrance du brevet: **20.11.2002**
(21) Numéro de dépôt: 99915794.4
(22) Date de dépôt: 23.03.1999
(51) Int. Cl.: D06F 75/18

(54) **FER A REPASSER A VAPEUR**
DAMPFBÜGELEISEN
STEAM IRON

(30) Priorité: 27.03.1998 FR 9803849
(43) Date de publication de la demande: 03.01.2001
(73) Titulaire: Moulinex S.A., 14123 Cormelles Le Royal (FR)
(72) Inventeur: DE MANEVILLE, Guy, F-14440 Douvres la Délivrande (FR); FOURNY, Jacky, F-72610 Berus (FR)
(74) Mandataire: Busquets, Jean-Pierre
(86) Numéro de dépôt international: FR9900672
(87) Numéro de publication internationale: WO99050496

(56) Documents cités:
- EP-A- 0 184 496
- EP-A- 0 831 164
- US-A- 3 889 406
- US-A- 5 630 287

## Description

La présente invention se rapporte aux fers à repasser à vapeur qui comportent un réservoir d'eau communiquant avec une chambre de vaporisation par l'intermédiaire d'un joint d'ajutage ayant un puits vertical de communication, et un dispositif de réglage du débit d'admission d'eau dans la chambre de vaporisation comprenant un boisseau vertical dont l'extrémité inférieure présente un renflement et dont l'extrémité supérieure est solidaire d'un bouton de commande manuelle, ledit boisseau étant déplaçable suivant un mouvement de translation axiale à l'intérieur du puits du joint d'ajutage, sous l'action du bouton de commande manuelle, entre une position dite à sec dans laquelle le boisseau obture complètement le puits, et au moins une position dite de vaporisation dans laquelle l'eau peut passer dans le puits.

Dans des fers à repasser connus de ce genre (voir, par exemple, EP-A1-0 831 164), le boisseau de forme générale cylindrique est monté serré et traversant dans le puits du joint d'ajutage et son renflement débouche en permanence dans la chambre de vaporisation ; le boisseau comporte une rainure longitudinale sur une partie de sa longueur et est déplacé axialement pour venir occuper soit sa position à sec dans laquelle les deux extrémités de la rainure sont situées d'un même côté du puits, empêchant ainsi tout passage de l'eau, soit sa position de vaporisation dans laquelle les deux extrémités de la rainure sont situées de part et d'autre du puits, permettant ainsi le passage de l'eau dans la chambre de vaporisation via la rainure du boisseau. Toutefois, du fait que le boisseau traversant soit en contact surfacique sur toute la hauteur du puits du joint d'ajutage, chaque manoeuvre du boisseau par l'utilisateur crée une sollicitation importante pour le joint d'ajutage qui travaille à température relativement élevée. En raison de cette sollicitation que subit le joint d'ajutage, les pertes de charge du boisseau sont relativement élevées, de sorte que lorsque le boisseau est dans sa position de vaporisation, également appelée position vapeur, le débit d'eau passant en continu dans la chambre de vaporisation s'avère particulièrement irrégulier, et ce d'autant plus que le niveau d'eau dans le réservoir baisse au cours du repassage ; le débit de vapeur en continu qui en résulte est donc lui-même très irrégulier, nuisant en cela à la qualité du repassage du linge.

L'invention a notamment pour but de remédier à ces inconvénients et de réaliser un fer à repasser à vapeur équipé d'un dispositif de réglage du débit d'eau, du type exposé ci-dessus, qui soit simple, peu coûteux, fiable et particulièrement efficace pour assurer, en position vapeur, une grande régularité du débit d'eau en continu quel que soit le niveau d'eau dans le réservoir.

Selon l'invention, le renflement du boisseau est monté serré dans le puits du joint d'ajutage et vient ponctuellement ponter une rainure verticale qui est pratiquée sur une partie de la hauteur du puits et qui délimite ainsi avec le renflement du boisseau une section de passage de l'eau lorsque le boisseau est dans sa position de vaporisation.

Ainsi, dans la position de vaporisation, le renflement du boisseau définit avec la rainure verticale du joint d'ajutage une section de passage de l'eau qui est désormais très ponctuelle, permettant ainsi d'obtenir un débit d'eau très régulier aussi bien lorsque le niveau d'eau dans le réservoir est maximal que lorsqu'il devient très faible, ce qui conduit donc à un débit de vapeur lui-même très régulier, et partant, à une grande qualité du repassage du linge.

Selon une forme de réalisation préférée, le puits du joint d'ajutage comporte une partie inférieure qui est obturée par le renflement du boisseau lorsque ce dernier est dans sa position à sec, tandis que la rainure verticale s'étend au-dessus de la partie inférieure du puits et présente une section variant de façon continue en croissant vers le bord supérieur du puits, le boisseau passant ainsi de sa position à sec à sa position de vaporisation suivant un mouvement de translation axiale dirigé vers le haut.

Dans cette forme de réalisation, suivant une autre caractéristique de l'invention, dans le puits du joint d'ajutage est pratiquée au moins une fente verticale s'étendant sur une hauteur comprise entre l'extrémité supérieure de la rainure et le bord supérieur du puits, de telle sorte que le boisseau, par suite d'un déplacement axial vers le haut suivant une course prédéterminée, vienne occuper une position dite d'auto-nettoyage dans laquelle le renflement du boisseau découvre la fente en étant partiellement en appui contre la face interne de la paroi verticale du puits de manière à former un passage permettant un écoulement abondant de l'eau.

Ainsi, grâce à un simple déplacement axial du boisseau, l'utilisateur dispose à son gré, d'une manière aisée, de différentes positions de réglage telles que la position sec, la position vapeur à débit variable et la position auto-nettoyage.

Les caractéristiques et avantages de l'invention ressortiront d'ailleurs de la description qui va suivre, à titre d'exemple non limitatif, en référence aux dessins annexés dans lesquels :
- la figure 1 est une vue schématique en coupe partielle avec arrachements d'un fer à repasser équipé d'un dispositif de réglage du débit d'eau selon l'invention, en position à sec (pas de vapeur) ;
- la figure 2 est une vue en coupe partielle, à échelle agrandie, d'une partie du dispositif de réglage du débit d'eau de la figure 1, celui-ci occupant une position vapeur à débit prédéterminé ; et
- les figures 3 à 5 sont des vues semblables à la figure 1 et montrant respectivement le dispositif de réglage du débit d'eau en position vapeur à débit minimal (figure 3), en position vapeur à débit maximal (figure 4) et en position d'auto-nettoyage (figure 5).

Le fer à repasser représenté aux figures 1 et 3 à 5, comporte une semelle 10 comprenant une base chauffante 11 dans laquelle est pratiquée une chambre de vaporisation 12 fermée par un couvercle 13, et une mince plaque de repassage 14 qui est fixée sur la face inférieure de la base chauffante 11 par tout moyen de fixation approprié et dont la face externe forme une surface de repassage ; la chambre de vaporisation 12 communique, par l'intermédiaire de canaux 15 de distribution de vapeur creusés dans la face inférieure de la base 11, avec des trous de sortie de vapeur 16 percés dans la plaque 14.

Au-dessus de la chambre de vaporisation 12 est disposé un réservoir d'eau 17 présentant une paroi supérieure horizontale 18 et une paroi de fond horizontale 19 à partir de laquelle est formée une cheminée verticale 21, par exemple de forme cylindrique. Le réservoir 17 communique avec la chambre de vaporisation 12 par l'intermédiaire d'un joint d'ajutage 23 réalisé en une matière plastique souple, telle qu'un élastomère du type silicone, et percé d'un puits vertical 25, par exemple de forme cylindrique, qui est coaxial à la cheminée 21 du réservoir 17, dont le bord supérieur 27 est situé dans le débouché inférieur de la cheminée 21, et qui débouche dans la chambre de vaporisation 12 au travers d'une ouverture 29 pratiquée dans le couvercle 13. Le joint d'ajutage 23 est maintenu en appui étanche contre le couvercle 13, autour de l'ouverture 29 de celui-ci, au moyen d'un ressort spiralé de compression 30 interposé coaxialement autour du puits 25 entre le joint 23 et un épaulement annulaire 31 formé sur la paroi interne de la cheminée 21 du réservoir 17.

Le fer à repasser, figures 1 et 3 à 5, comporte également un dispositif 35 de réglage du débit d'admission d'eau dans la chambre de vaporisation, ainsi qu'un dispositif anti-goutte 37 associé au réservoir 17 et agencé latéralement à la cheminée 21 du réservoir 17, par exemple à droite de cette cheminée comme montré sur ces figures 1 et 3 à 5.

Le dispositif 35 de réglage du débit d'eau comporte un boisseau cylindrique vertical 39, d'axe XX', monté coaxialement à l'intérieur de la cheminée 21 du réservoir 17, dont l'extrémité supérieure 41 est solidaire d'un bouton de commande manuelle 43, du type rotatif dans cet exemple de réalisation, placé en saillie dans la région supérieure du fer, et dont l'extrémité inférieure 44 est conformée en une ogive, mieux visible à la figure 2, présentant un renflement ou bourrelet annulaire 46.

Avantageusement, la cheminée 21 du réservoir 17 s'élève sur une hauteur supérieure au niveau d'eau maximal du réservoir, permettant ainsi de se dispenser de tout joint d'étanchéité entre la cheminée et le boisseau qui la traverse.

Le boisseau 39 est déplaçable axialement à l'intérieur du puits 25 du joint d'ajutage 23, sous l'action du bouton rotatif 43, en étant assujetti, dans cet exemple, à des moyens permettant de lui imprimer un mouvement hélicoïdal résultant d'un mouvement de rotation accompagné d'un mouvement de translation axiale. Dans l'exemple de réalisation illustré aux figures 1 et 3 à 5, ces moyens pour imprimer au boisseau 39 un mouvement hélicoïdal comportent une aile formant came 48 qui s'étend radialement sur le boisseau 39, à l'extrémité supérieure 41 de celui-ci, et qui est propre à se déplacer, par rotation du bouton 43, sur une rampe 50 réalisée sur le bord supérieur de la cheminée 21 du réservoir 17.

Sous l'action du bouton rotatif 43, le boisseau 39 à déplacement hélicoïdal est susceptible de venir occuper soit une position dite à sec (sans vapeur) dans laquelle il obture complètement le puits 25 du joint d'ajutage 23, soit au moins une position dite de vaporisation, également appelée position vapeur, dans laquelle l'eau peut passer dans le puits 25 et être injectée dans la chambre de vaporisation 12 selon un débit prédéterminé.
Il convient de noter que dans le cas d'un bouton de commande manuelle 43 du type bouton-poussoir, les moyens permettant d'imprimer au boisseau 39 un mouvement hélicoïdal sont constitués par des moyens appropriés de transformation d'un mouvement linéaire en un mouvement hélicoïdal.

Selon l'invention, comme on le voit bien à la figure 2, le renflement annulaire 46 du boisseau 39 est monté serré dans le puits 25 du joint d'ajutage 23 et vient ponctuellement ponter une rainure verticale 52 qui est pratiquée sur une partie de la hauteur du puits 25 et qui délimite ainsi avec le renflement 46 du boisseau 39 une section de passage de l'eau lorsque le boisseau 39 est dans sa position vapeur.

Dans un exemple de réalisation préféré, le puits 25 du joint d'ajutage 23 comporte, sensiblement dans sa partie inférieure, une région annulaire rétrécie 54, mieux visible sur la figure 2, qui forme un siège recevant le renflement annulaire 46 du boisseau 39 lorsque celui-ci occupe sa position à sec (voir figure 1), obturant ainsi le puits 25, et partant, empêchant l'injection d'eau. Dans cet exemple, comme on le voit bien à la figure 2, la rainure verticale 52 s'étend au-dessus de cette partie rétrécie 54 du puits et présente une section variant de façon continue en croissant vers le bord supérieur 27 du puits 25, permettant ainsi au boisseau 39 de venir occuper une position vapeur à débit d'eau réglable en continu, donc à débit de vapeur variable, par exemple de l'ordre de 5 à 40 g/mn. Sur la figure 3, on a représenté le boisseau 39 en position vapeur à débit minimal dans laquelle son renflement annulaire 46 ponte d'une manière ponctuelle l'extrémité inférieure 52a de la rainure 52, permettant un écoulement goutte à goutte de l'eau dans la chambre de vaporisation 12, tandis que sur la figure 4, le boisseau 39 occupe sa position vapeur à débit maximal dans laquelle son renflement annulaire 46 ponte d'une façon ponctuelle l'extrémité supérieure 52b de la rainure 52, permettant dans ce cas un écoulement rapide de l'eau dans la chambre de vaporisation 12.

Grâce au pontage ponctuel de la rainure 52 par le renflement annulaire 46 du boisseau 39 en position vapeur (figures 3 et 4), l'écoulement de l'eau dans la chambre de vaporisation 12 via la section choisie de la rainure 52 s'avère très régulier, et ce quel que soit le niveau d'eau dans le réservoir 17.

Dans cet exemple, et comme on le voit bien à la figure 2, le puits 25 du joint d'ajutage 23 comporte au moins une fente verticale 55, dont une seule a été représentée sur la figure 2, qui est pratiquée sur une partie de la hauteur h du puits comprise entre l'extrémité supérieure 52b de la rainure 52 et le bord supérieur 27 du puits 25, de telle sorte que le boisseau 39, par suite de son déplacement hélicoïdal vers le haut suivant une course prédéterminée, vienne occuper une position d'auto-nettoyage (figure 5) dans laquelle le renflement 46 du boisseau 39 découvre la fente 55 en étant partiellement en appui contre la face interne de la paroi verticale 56 du puits 25, de manière à former un passage permettant un abondant écoulement d'eau dans la chambre de vaporisation 12 en vue de purger complètement le fer à la fin du repassage (voir figure 5).

De préférence, le renflement annulaire 46 du boisseau 39 présente un diamètre extérieur qui est légèrement supérieur au diamètre intérieur du puits 25 du joint d'ajutage 23 en matière plastique souple, de sorte que lors du déplacement hélicoïdal du boisseau 39 dans le puits 25, le renflement 46 du boisseau provoque une déformation élastique par torsion, visible en 58 sur la figure 2, de la paroi du puits 25 en décrivant une onde hélicoïdale accompagnant le déplacement du boisseau 39 ; le renflement 46 du boisseau 39 fait ainsi office de racleur permettant de décoller le tartre susceptible de se déposer sur la face intérieure du puits 25 du joint d'ajutage 23, entre la région rétrécie 54 et le débouché supérieur du puits 25.

Dans l'exemple de réalisation illustré aux figures 1 et 3 à 5, le dispositif anti-goutte 37 comporte une membrane élastique 60 conformée en une tulipe qui, avantageusement, est moulée d'une seule pièce avec le joint d'ajutage 23 en matière plastique souple dans un souci d'une grande économie de fabrication, et qui est maintenue en place sous la paroi de fond 19 du réservoir 17. Cette membrane 60 communique avec la cheminée 21 du réservoir 17 par un canal d'écoulement d'eau 62 délimité par une portion commune à la membrane 60 et au joint 23 et par la face externe de la paroi de fond 19 du réservoir 17.

Dans cet exemple, la membrane élastique 60 est constituée par une coupelle 64 (figure 1) dont la région centrale est formée par un manchon cylindrique vertical formant clapet 66, d'axe YY' parallèle à l'axe XX' du boisseau 39, dont l'extrémité inférieure 66a est appliquée sur un élément bimétallique 68 fixé sur la chambre de vaporisation 12, et dont l'extrémité supérieure 66b coopère avec une ouverture 70 pratiquée dans la paroi de fond 19 du réservoir 17.

Le manchon 66 est mobile axialement entre une position de repos en laquelle l'élément bimétallique 68 n'est pas activé et dans laquelle l'extrémité supérieure 66b du manchon 66 obture complètement l'ouverture 70, empêchant tout passage de l'eau depuis le réservoir 17 vers la chambre de vaporisation 12 et correspondant ainsi à la position à sec du boisseau 39 (voir figure 1), et une position active en laquelle l'élément bimétallique 68 est activé et dans laquelle, sous l'action de cet élément bimétallique 68, l'extrémité supérieure 66b du manchon 66 découvre l'ouverture 70, permettant ainsi le passage de l'eau depuis le réservoir 17 vers la chambre de vaporisation 12 via le canal 62 et le puits 25 du joint d'ajutage 23, avec un débit d'eau prévu suivant la position vapeur (figures 3 et 4) ou d'auto-nettoyage (figure 5) du boisseau 39. Le manchon 66 en position active est rappelé vers sa position de repos grâce à l'élasticité de la membrane 60.

De façon à rendre plus francs le dégagement et surtout l'obturation de l'ouverture 70 du réservoir d'eau 17, le dispositif anti-goutte 37 comporte également un embout cylindrique vertical 72, axé sur l'axe YY', et emmanché par sa partie inférieure dans le manchon 66, ainsi qu'un ressort spiralé de rappel 74, également axé sur l'axe YY', et interposé entre la partie supérieure en forme de tête 75 de l'embout 72 et un bossage 77 formé sur la face interne de la paroi supérieure 18 du réservoir 17. Ce ressort 74 favorise essentiellement l'obturation de l'ouverture 70 du réservoir d'eau 17 par l'extrémité supérieure 66b du manchon 66 lorsque celui-ci est rappelé élastiquement depuis sa position active vers sa position de repos.

Si le mode de repassage choisi est le repassage à sec, la température de la semelle 10 n'atteint pas une valeur suffisante pour exciter l'élément bimétallique 68, de sorte que le manchon 66 reste dans sa position de repos dans laquelle l'ouverture 70 du réservoir 17 est fermée par l'extrémité supérieure du manchon 66, empêchant la sortie d'eau par le réservoir (figure 1). Pour repasser à sec, l'utilisateur tourne le bouton 43 de manière à déplacer hélicoïdalement vers le bas le boisseau 39, par action de la came 48 sur la rampe 50, pour l'amener dans sa position à sec, telle qu'illustrée à la figure 1, dans laquelle le renflement annulaire 46 du boisseau 39 vient reposer sur la partie rétrécie formant siège 54 du puits 25 du joint d'ajutage 23, obturant ainsi complètement le puits 25 du joint d'ajutage.

Pour utiliser le fer dans sa position vapeur, par exemple avec un débit de vapeur minimal, l'utilisateur tourne le bouton 43 de manière à déplacer hélicoïdalement le boisseau 39, toujours par action de la came 48 sur la rampe 50, déplacement au cours duquel le renflement annulaire 46 du boisseau 39, par déformation élastique de la paroi du puits 25, décolle le tartre éventuellement déposé sur la face intérieure du puits 25, pour amener le boisseau 39 en sa position vapeur, telle qu'illustrée à la figure 3, dans laquelle le renflement annulaire 46 du boisseau 39 ponte d'une manière ponctuelle l'extrémité inférieure 52a de la rainure 52. Lorsque la température de la semelle 10 atteint une valeur suffisante, l'élément bimétallique 68 est excité et agit sur le manchon 66, lequel se déplace axialement vers le haut, à l'encontre du ressort de rappel 74, pour venir occuper sa position active dans laquelle il découvre l'ouverture 70 du réservoir 17. L'eau sortant du réservoir 17 arrive dans la cheminée 21, au même niveau que dans le réservoir, après passage par le canal 62, puis traverse ponctuellement la rainure 52 au niveau de son extrémité inférieure 52a et, par suite, s'écoule très régulièrement goutte à goutte dans la chambre de vaporisation 12 (voir figure 3). Cette injection provoque l'émission de vapeur souhaitée, à travers les trous 16 de la plaque de repassage 14.

Lorsque l'utilisateur désire maintenant repasser avec un débit de vapeur maximal à des fins de défroissage des tissus ou de marquage des plis dans les tissus épais, par exemple des plis de chemises, il tourne de nouveau le bouton 43 de manière à déplacer hélicoïdalement le boisseau 39, toujours par action de la came 48 sur la rampe 50 et avec raclage du tartre par le renflement annulaire 46 du boisseau, pour amener le boisseau 39 en sa position vapeur, telle qu'illustrée à la figure 4, dans laquelle le renflement annulaire 46 du boisseau ponte d'une façon ponctuelle l'extrémité supérieure 52b de la rainure 52. L'ouverture 70 du réservoir 17 étant toujours découverte, l'eau traverse alors ponctuellement la rainure 52 au niveau de son extrémité supérieure 52b et, par suite, s'écoule très régulièrement en un jet rapide dans la chambre de vaporisation 12 (voir figure 4). Cette injection provoque l'abondante émission de vapeur souhaitée, à travers les trous 16 de la plaque de repassage 14.

A la fin du repassage, lorsque l'utilisateur désire purger le fer, il tourne de nouveau le bouton 43 de manière à déplacer hélicoïdalement le boisseau 39, toujours par action de la came 48 sur la rampe 50 et avec raclage du tartre par le renflement annulaire 46 du boisseau, pour amener le boisseau 39 en sa position d'auto-nettoyage, telle qu'illustrée à la figure 5, dans laquelle le renflement 46 du boisseau découvre complètement la fente verticale 55 du puits 25 tout en étant partiellement en appui contre la face interne de la paroi verticale 56 du puits. L'ouverture 70 du réservoir étant toujours découverte, l'eau s'écoule alors rapidement dans le puits 25 via la fente 55 et, par suite, jaillit abondamment dans la chambre de vaporisation 12 (voir figure 5). Ce jaillissement provoque une très abondante émission de vapeur, à travers les trous 16 de la plaque de repassage 14, purgeant ainsi complètement le réservoir 17 tout en éliminant le tartre formé.

Lorsque l'utilisateur débranche le fer soit après l'avoir purgé, soit lorsque le boisseau est en position vapeur (figures 3 et 4), la semelle 10 refroidit suffisamment après un certain temps, de sorte que l'élément bimétallique 68 revient dans sa position initiale (voir figure 1) ; le manchon 66 est alors rappelé vers sa position de repos, à la fois grâce à l'élasticité de la membrane 60 et sous l'action du ressort de rappel 74, et obture ainsi par son extrémité supérieure 66b l'ouverture 70 du réservoir 17, comme montré à la figure 1.

## Revendications

1. Fer à repasser à vapeur comportant un réservoir d'eau (17) communiquant avec une chambre de vaporisation (12) par l'intermédiaire d'un joint d'ajutage (23) ayant un puits vertical de communication (25), et un dispositif (35) de réglage du débit d'admission d'eau dans la chambre de vaporisation comprenant un boisseau vertical (39) dont l'extrémité inférieure (44) présente un renflement (46) et dont l'extrémité supérieure (41) est solidaire d'un bouton de commande manuelle (43), ledit boisseau (39) étant déplaçable suivant un mouvement de translation axiale à l'intérieur du puits (25) du joint d'ajutage (23), sous l'action du bouton de commande manuelle (43), entre une position dite à sec dans laquelle le boisseau (39) obture complètement le puits (25), et au moins une position dite de vaporisation dans laquelle l'eau peut passer dans le puits (25),
**caractérisé en ce que** le renflement (46) du boisseau (39) est monté serré dans le puits (25) du joint d'ajutage (23) et vient ponctuellement ponter une rainure verticale (52) qui est pratiquée sur une partie de la hauteur du puits (25) et qui délimite ainsi avec le renflement (46) du boisseau (39) une section de passage de l'eau lorsque le boisseau (39) est dans sa position de vaporisation.

2. Fer à repasser à vapeur selon la revendication 1,
**caractérisé en ce que** le puits (25) du joint d'ajutage (23) comporte une partie inférieure qui est obturée par le renflement (46) du boisseau (39) lorsque ce dernier est dans sa position à sec, tandis que la rainure verticale (52) s'étend au-dessus de la partie inférieure du puits (25) et présente une section variant de façon continue en croissant vers le bord supérieur (27) du puits (25), le boisseau (39) passant ainsi de sa position à sec à sa position de vaporisation suivant un mouvement de translation axiale dirigé vers le haut.

3. Fer à repasser à vapeur selon la revendication 2,
**caractérisé en ce que** la partie inférieure du puits (25) du joint d'ajutage (23) présente une région rétrécie (54) formant un siège de réception du renflement (46) du boisseau (39) lorsque ce dernier est dans sa position à sec.

4. Fer à repasser à vapeur selon la revendication 2 ou 3,
**caractérisé en ce que** dans le puits (25) du joint d'ajutage (23) est pratiquée au moins une fente verticale (55) s'étendant sur une hauteur (h) comprise entre l'extrémité supérieure de la rainure (52) et le bord supérieur (27) du puits (25), de telle sorte que le boisseau (39), par suite d'un déplacement axial vers le haut suivant une course prédéterminée, vienne occuper une position dite d'auto-nettoyage dans laquelle le renflement (46) du boisseau (39)découvre la fente (55) en étant partiellement en appui contre la face interne de la paroi verticale (56) du puits (25) de manière à former un passage permettant un écoulement abondant de l'eau.

5. Fer à repasser à vapeur selon l'une quelconque des revendications précédentes,
**caractérisé en ce que** sur la paroi de fond (19) du réservoir (17) est pratiquée une cheminée verticale (21) à travers laquelle s'étend le boisseau vertical (39) et qui s'élève sur une hauteur supérieure au niveau d'eau maximal du réservoir (17).

6. Fer à repasser à vapeur selon l'une quelconque des revendications précédentes, dans lequel le joint d'ajutage (23) est réalisé en une matière plastique souple, et le puits (25) du joint (23) présente une forme cylindrique, tandis que le renflement (46) du boisseau (39) présente une forme annulaire dont le diamètre extérieur est légèrement supérieur au diamètre intérieur du puits (25),
**caractérisé en ce que** le boisseau déplaçable (39) est assujetti à des moyens (48, 50) permettant de lui imprimer un mouvement hélicoïdal résultant d'un mouvement de rotation accompagné de son mouvement de translation axiale, le renflement (46) du boisseau (39) provoquant une déformation élastique du puits (25) du joint (23) en décrivant une onde hélicoïdale accompagnant le déplacement du boisseau (39) dans le puits (25).

7. Fer à repasser à vapeur selon les revendications 5 et 6, dans lequel le bouton de commande manuelle (43) est monté rotatif dans la région supérieure du fer,
**caractérisé en ce que** les moyens (48,50) pour imprimer au boisseau (39) un mouvement hélicoïdal comportent une came (48) formée en extrémité supérieure (41) du boisseau (39) et propre à se déplacer, par rotation du bouton (43), sur une rampe (50) formée en extrémité supérieure' de la cheminée verticale (21).

8. Fer à repasser à vapeur selon l'une quelconque des revendications précédentes, comportant en outre un dispositif anti-goutte (37),
**caractérisé en ce que** le dispositif anti-goutte (37) comporte une membrane élastique (60) conformée en une tulipe agencée latéralement au joint d'ajutage (23) et reliée à ce dernier par un canal d'écoulement d'eau (62), cette membrane (60) comprenant une coupelle (64) traversée solidairement dans sa région centrale par un manchon cylindrique vertical formant clapet (66) dont l'extrémité inférieure (66a) est appliquée sur un élément bimétallique (68) fixé sur la chambre de vaporisation (12), et dont l'extrémité supérieure (66b) coopère avec une ouverture (70) pratiquée dans la paroi de fond (19) du réservoir d'eau (17), ledit manchon (66) étant axialement mobile vers le haut entre une position de repos en laquelle l'élément bimétallique (68) n'est pas activé et dans laquelle l'extrémité supérieure (66b) du manchon (66) obture complètement ladite ouverture (70), empêchant tout passage de l'eau depuis le réservoir (17) vers la chambre de vaporisation (12) et correspondant ainsi à la position à sec du boisseau (39), et une position active en laquelle l'élément bimétallique (68) est activé et dans laquelle, sous l'action de l'élément bimétallique, l'extrémité supérieure (66b) du manchon (66) découvre l'ouverture (70) de manière à permettre le passage de l'eau depuis le réservoir (17) vers la chambre de vaporisation (12) via le canal (62) et le puits (25) du joint d'ajutage (23) dans lequel le boisseau (39) est dans sa position de vaporisation ou dans sa position d'auto-nettoyage, ledit manchon (66) revenant dans sa position de repos par élasticité de la membrane (60).

9. Fer à repasser à vapeur selon la revendication 8,
**caractérisé en ce que** le dispositif anti-goutte (37) comporte également un embout cylindrique vertical (72) emmanché coaxialement par sa partie inférieure dans le manchon (66) de la membrane (60), et un ressort spiralé (74) de rappel du manchon (66) qui est interposé d'une manière coaxiale au manchon entre la partie supérieure en forme de tête (75) de l'embout (72) et un bossage (77) formé sur la face interne de la paroi supérieure (18) du réservoir d'eau (17), ce ressort (74) favorisant l'obturation de l'ouverture (70) du réservoir (17) par l'extrémité supérieure (66b) du manchon (66) lorsque ce dernier est rappelé vers sa position de repos.

10. Fer à repasser à vapeur selon la revendication 8 ou 9,
**caractérisé en ce que** le joint d'ajutage (23) et la membrane (60) sont moulés d'une seule pièce en une matière plastique souple, telle qu'un élastomère du type silicone.

## Patentansprüche

1. Dampfbügeleisen mit einem Wasserbehälter (17), der mit einer Verdampfungskammer (12) über ein Mundstück (23) mit einem vertikalen Verbindungsschacht (25) in Verbindung steht, und mit einer Vorrichtung (35) zur Regelung des Zulaufs von Wasser in die Verdampfungskammer mit einem vertikalen Hahnküken (39), dessen unteres Ende (44) einen Wulst (46) aufweist und dessen oberes Ende (41) fest mit einem Handbetätigungsknopf (43) verbunden ist, wobei das Hahnküken (39) mit einer axialen Verschiebungsbewegung im Inneren des Schachts (25) des Mundstücks (23) unter der Wirkung des Handbetätigungsknopfes (43) verschiebbar ist zwischen einer sogenannten Trockenstellung, in der das Hahnküken (39) den Schacht (25) vollständig verschließt, und mindestens einer sogenannten Verdampfungsstellung, in der das Wasser in den Schacht (25) gelangen kann, **dadurch gekennzeichnet, daß** der Wulst (46) des Hahnkükens (39) in den Schacht (25) des Mundstücks (23) eingespannt montiert ist und punktuell eine vertikale Rinne (52) überbrückt, die über einen Teil der Höhe des Schachts (25) ausgebildet ist und so mit dem Wulst (46) des Hahnkükens (39) einen Durchlaßquerschnitt für das Wasser begrenzt, wenn das Hahnküken (39) in seiner Verdampfungsstellung ist.

2. Dampfbügeleisen nach Anspruch 1, **dadurch gekennzeichnet, daß** der Schacht (25) des Mundstücks (23) einen unteren Teil aufweist, der durch den Wulst (46) des Hahnkükens (39) verschlossen ist, wenn dieses in seiner Trockenstellung ist, während die vertikale Rinne (52) sich oberhalb des unteren Teils des Schachts (25) erstreckt und einen veränderlichen Querschnitt aufweist, der kontinuierlich in Richtung auf den oberen Rand (27) des Schachts (25) zunimmt, wobei das Hahnküken (39) so gemäß einer nach oben gerichteten axialen Verschiebungsbewegung von seiner Trockenstellung in seine Verdampfungsstellung gelangt.

3. Dampfbügeleisen nach Anspruch 2, **dadurch gekennzeichnet, daß** der untere Teil des Schachts (25) des Mundstücks (23) einen zurückspringenden Bereich (54) aufweist, der einen Sitz zur Aufnahme des Wulstes (46) des Hahnkükens (39) bildet, wenn dieses sich in seiner Trockenstellung befindet.

4. Dampfbügeleisen nach Anspruch 2 oder 3, **dadurch gekennzeichnet, daß** im Schacht (25) des Mundstücks (23) mindestens ein vertikaler Schlitz (55) ausgebildet ist, der sich über eine Höhe (h) zwischen dem oberen Ende der Rinne (52) und dem oberen Rand (27) des Schachts (25) so erstreckt, daß das Hahnküken (39) in Folge einer axialen Verschiebung nach oben gemäß einem vorbestimmten Weg eine sogenannte Selbstreinigungsstellung einnimmt, in der der Wulst (46) des Hahnkükens (39) den Schlitz (55) freigibt, indem es teilweise gegen die Innenseite der vertikalen Wand (56) des Schachts (25) drückt, um einen Durchlaß für einen reichlichen Durchfluß des Wassers zu bilden.

5. Dampfbügeleisen nach einem der vorangehenden Ansprüche, **dadurch gekennzeichnet, daß** an der Bodenwand (19) des Behälters (17) ein vertikaler Schornstein (21) ausgebildet ist, durch den sich das vertikale Hahnküken (39) erstreckt und der sich bis zu einer Höhe über dem maximalen Wasserstand des Behälters (17) erstreckt.

6. Dampfbügeleisen nach einem der vorangehenden Ansprüche, worin das Mundstück (23) aus einem nachgiebigen Kunststoffmaterial hergestellt ist und der Schacht (25) des Mundstücks (23) eine zylindrische Form aufweist, während der Wulst (46) des Hahnkükens (39) eine Ringform aufweist, deren Außendurchmesser geringfügig größer als der Innendurchmesser des Schachts (25) ist, **dadurch gekennzeichnet, daß** das verschiebbare Hahnküken (39) einer Vorrichtung (48, 50) unterworfen ist, die ihm eine Schraubenbewegung aufzwingt, die aus einer Drehbewegung in Begleitung mit seiner axialen Verschiebungsbewegung resultiert, wobei der Wulst (46) des Hahnkükens (39) eine elastische Verformung des Schachts (25) des Mundstücks (23) bewirkt, indem es eine die Verschiebung des Hahnkükens (39) im Schacht (25) begleitende schraubenförmige Welle beschreibt.

7. Dampfbügeleisen nach den Ansprüchen 5 und 6, worin der Handbetätigungsknopf (43) im oberen Bereich des Bügeleisens drehbar montiert ist, **dadurch gekennzeichnet, daß** die Vorrichtung (48, 50), um dem Hahnküken (39) eine Schraubenbewegung aufzuprägen, eine Nocke (48) aufweist, die am oberen Ende (41) des Hahnkükens (39) gebildet ist und sich bei Drehung des Knopfes (43) auf einer am oberen Ende des vertikalen Schornsteins (21) gebildeten Rampe (50) verschieben kann.

8. Dampfbügeleisen nach einem der vorangehenden Ansprüche, das außerdem eine Antitropfvorrichtung (37) aufweist, **dadurch gekennzeichnet, daß** die Antitropfvorrichtung (37) eine tricherförmige elastische Membran (60) aufweist, die seitlich am Mundstück (23) ausgebildet und mit diesem durch einen Wasserablaufkanal (62) verbunden ist, wobei diese Membran (60) eine Schale (64) aufweist, die in ihrem Mittelbereich durch eine fest mit ihr verbundene vertikale zylindrische Manschette durchsetzt ist, die ein Ventil (66) bildet, dessen unteres Ende (66a) gegen ein auf der Verdampfungskammer (12) befestigtes Bimetallelement (68) anschlägt und deren oberes Ende (66b) mit einer in der Bodenwand (19) des Wasserbehälters (17) ausgebildeten Öffnung (70) zusammenwirkt, wobei die Manschette (66) axial nach oben zwischen einer Ruhestellung, in der das Bimetallelement (68) nicht aktiv ist und in der das obere Ende (66b) der Manschette (66) die Öffnung (70) vollständig verschließt und so jeden Durchtritt von Wasser vom Behälter (17) zur Verdampfungskammer (12) verhindert und welche somit der Trockenstellung des Hahnkükens (39) entspricht, und einer aktiven Stellung beweglich ist, in der das Bimetallelement (68) aktiviert ist und in der unter der Wirkung des Bimetallelements das obere Ende (66b) der Manschette (66) die Öffnung (70) freigibt, um so den Durchtritt des Wassers vom Behälter (17) zur Verdampfungskammer (12) durch den Kanal (62) und den Schacht (25) des Mundstücks (23) zu ermöglichen und in der das Hahnküken (39) in seiner Verdampfungsstellung oder in seiner Selbstreinigungsstellung ist, wobei die Manschette (66) durch Elastizität der Membran (60) in ihre Ruhestellung zurückkehrt.

9. Dampfbügeleisen nach Anspruch 8, **dadurch gekennzeichnet, daß** die Antitropfvorrichtung (37) auch einen vertikalen zylindrischen Einsatz (72) aufweist, der mit seinem unteren Teil in die Manschette (66) der Membran (60) koaxial eingesetzt ist, und eine Spiralfeder (74) zur Rückstellung der Manschette (66) aufweist, die koaxial zur Manschette zwischen dem als Kopf (75) ausgebildeten oberen Teil des Einsatzes (72) und einem an der Innenseite der oberen Wand (18) des Wasserbehälters (17) gebildeten Vorsprung (77) eingesetzt ist, wobei diese Feder (74) das Verschließen der Öffnung (70) des Behälters (17) durch das obere Ende (66b) der Manschette (66) begünstigt, wenn diese in ihre Ruhestellung zurückgestellt wird.

10. Dampfbügeleisen nach Anspruch 8 oder 9, **dadurch gekennzeichnet, daß** das Mundstück (23) und die Membran (60) einstückig aus einem nachgiebigen Kunststoffmaterial, wie einem Elastomer vom Typ Silikon geformt sind.

## Claims

1. Steam iron having a water reservoir (17) communicating with a vaporisation chamber (12) by means of a nozzle joint (23) with a vertical communication well (25), and a device (35) for adjusting the water inlet flow rate into the vaporisation chamber comprising a vertical valve (39) whose bottom end (44) has a bulge (46) and whose top end (41) is fixed to a manual control button (43), the said valve (39) being able to move in an axial translation movement inside the well (25) of the nozzle joint (23), under the action of the manual control button (43), between a so-called dry position in which the valve (39) completely closes the well (25), and at least one so-called vaporisation position in which the water can pass in the well (25), **characterised in that** the bulge (46) of the valve (39) is mounted tight in the well (25) of the nozzle joint (23) and at one point bridges a vertical groove (52) which is formed over part of the height of the well (25) and which thus delimits, with the bulge (46) of the valve (39), a cross-section of flow of the water when the valve (39) is in its vaporisation position.

2. Steam iron according to claim 1, **characterised in that** the well (25) of the nozzle joint (23) has a bottom part which is closed off by the bulge (46) of the valve (39) when the latter is in its dry position, whilst the vertical groove (52) extends above the bottom part of the well (25) and has a cross-section varying continuously by increasing towards the top edge (27) of the well (25), the valve (39) thus passing from its dry position to its vaporisation position in an axial translation movement directed upwards.

3. Steam iron according to claim 2, **characterised in that** the bottom part of the well (25) in the nozzle joint (23) has a narrowed region (54) forming a seat for receiving the bulge (46) of the valve (39) when the latter is in its dry position.

4. Steam iron according to claim 2 or 3, **characterised in that**, in the well (25) of the nozzle joint (23), there is formed at least one vertical slot (55) extending over a height (h) lying between the top end of the groove (52) and the top end (27) of the well (25), so that the valve (39), following an upward axial movement on a predetermined course, comes to occupy a so-called self-cleaning position in which the bulge (46) of the valve (39) uncovers the slot (55) whilst being partially in abutment against the internal face of the vertical wall (56) of the well (25) so as to form a passage allowing an abundant flow of water.

5. Steam iron according to any one of the preceding claims, **characterised in that**, on the bottom wall (19) of the reservoir (17), there is formed a vertical chimney (21) through which the vertical valve (39) extends and which rises over a height greater than the maximum water level in the reservoir (17).

6. Steam iron according to any one of the preceding claims, in which the nozzle joint (23) is produced from a flexible plastics material, and the well (25) of the joint (23) has a cylindrical shape, whilst the bulge (46) of the valve (39) has an annular shape whose outside diameter is slightly greater than the inside diameter of the well (25), **characterised in that** the movable valve (39) is subjected to means (48, 50) making it possible to impart to it a helical movement resulting from a rotation movement accompanied by its axial translation movement, the bulge (46) of the valve (39) causing an elastic deformation of the well (25) in the joint (23) whilst describing a helical wave accompanying the movement of the valve (39) in the well (25).

7. Steam iron according to claims 5 and 6, in which the manual control button (43) is mounted so as to rotate in the top region of the iron, **characterised in that** the means (48, 50) for imparting a helical movement to the valve (39) include a cam (48) formed at the top end (41) of the valve (39) and able to move, by rotation of the button (43), on a ramp (50) formed at the top end of the vertical chimney (21).

8. Steam iron according to any one of the preceding claims, also comprising an antidrip device (37), **characterised in that** the antidrip device (37)has an elastic membrane (60) shaped like a tulip arranged laterally to the nozzle joint (23) and connected to the latter by a water flow channel (62), this membrane (60) comprising a cup (64) through which there passes integrally in its central region a vertical cylindrical sleeve (66) forming a valve whose bottom end (66a) is pressed on a bimetallic element (68) fixed to the vaporisation chamber (12), and whose top end (66b) cooperates with an opening (70) formed in the bottom wall (19) of the water reservoir (17), the said sleeve (66) being able to move axially upwards between an idle position in which the bimetallic element (68) is not activated and in which the top end (66b) of the sleeve (66) completely closes the said opening (70), preventing any passage of water from the reservoir (17) to the vaporisation chamber (12) and thus corresponding to the dry position of the valve (39), and an active position in which the bimetallic element (68) is activated and in which, under the action of the bimetallic element, the top end (66b) of the sleeve (66) uncovers the opening (70) so as to allow water to pass from the reservoir (17) to the vaporisation chamber (12) via the channel (62) and the well (25) of the nozzle joint (23) in which the valve (39) is in its vaporisation position or in its self-cleaning position, the said sleeve (66) returning to its idle position through elasticity of the membrane (60).

9. Steam iron according to claim 8, **characterised in that** the antidrip device (37) also has a vertical cylindrical end piece (72) fitted coaxially through its bottom part in the sleeve (66) of the membrane (60), and a spiral spring (74) for returning the sleeve (66) which is interposed coaxially with the sleeve between the top part in the form of a head (75) of the end piece (72) and a protrusion (77) formed on the internal face of the top wall (18) of the water reservoir (17), this spring (74) assisting the closure of the opening (70) of the reservoir (17) by means of the top end (66b) of the sleeve (66) when the latter is returned to its idle position.

10. Steam iron according to claim 8 or 9, **characterised in that** the nozzle joint (23) and the membrane (60) are moulded in a single piece from a flexible plastics material, such as an elastomer of the silicon type.
